# EUROPÄISCHE PATENTSCHRIFT

(11) **EP 1 190 854 B1**
(45) Veröffentlichungstag und Bekanntmachung des Hinweises auf die Patenterteilung: **19.10.2011**
(21) Anmeldenummer: 01119303.4
(22) Anmeldetag: 10.08.2001
(51) Int. Cl.: B41F 21/10, B41F 33/14

(54) **Anordnung von Messeinrichtungen**
Arrangement of measuring devices
Arrangement de dispositifs de mesure

(30) Priorität: 23.09.2000 DE 10047247
(43) Veröffentlichungstag der Anmeldung: 27.03.2002
(73) Patentinhaber: Koenig & Bauer Aktiengesellschaft, 97080 Würzburg (DE)
(72) Erfinder: Peter, Gunter, 01445 Radebeul (DE); Buschmann, Falk, 01445 Radebeul (DE)

(56) Entgegenhaltungen:
- EP-A- 0 658 425
- DE-A- 19 614 818
- DE-A- 19 803 558
- GB-A- 2 237 349
- US-A- 3 238 375

## Beschreibung

Die Erfindung betrifft eine Anordnung von Messeinrichtungen an Bogenführungszylindern für umstellbare Maschinenteile in Druckmaschinen, die wahlweise im Schöndruck oder im Schön- und Widerdruck betrieben werden können, wobei beim Umstellen ein System der Maschinenteile zu einem weiteren System hinsichtlich der Phasenlage einstellbar und die Phasenlage der Maschinenteile mess- und auswertbar ist.

Umstellbare Bogendruckmaschinen sind allgemein bekannt und wahlweise in den Betriebsarten Schön- oder Schön- und Widerdruck einsetzbar. Das Umstellen bedeutet dabei, dass ein Teil der Druckmaschine gegenüber einem anderen Teil vor oder nach der Wendeeinrichtung verstellt werden muss. Derartige Druckmaschinen weisen daher Kupplungs- und Umstelleinrichtungen auf, vermittels derer der Betriebsartwechsel durchzuführen ist.

Die oben dargestellten Umstellvorgänge sind dabei aus der DE 35 26 123 A1 bekannt. Neben dem formatabhängigen Verdrehen der Druckwerke nach der Wendung müssen noch weitere der Wendung dienende Baugruppen formatabhängig umgestellt werden, was aus der oben genannten Schrift ebenfalls bekannt ist.

Die GB 2 237 349 A zeigt eine Anordnung von Messeinrichtungen für umstellbare Maschineteile zum phasensynchronen Kuppeln.

Durch die DE 196 14 818 A1 ist eine Vorrichtung zur Ermittlung einer Winkellage eines ortsveränderlichen Zylinders einer Druckmaschine bekannt.
Gemäß dieser Druckschrift - die Vorrichtung arbeitet mit einem Winkellagegeber - ist ein Stator des Winkellagegebers relativ zum Seitengestell winkelfest angeordnet.

Bei umstellbaren, im Schöndruck oder im Schön- und Widerdruck betreibbaren Druckmaschinen, die ein Eintrommelbogenwendesystem aufweisen, erfolgt die Anordnung des Winkelmessgebers (Abtasteinheit) an den Schenkelstirnseiten der zur Wendetrommel benachbarten Druckzylinder. Das entsprechende Referenzmittel (Merkmalgeber) ist fest am Gehäuse (Seitenwand) angeordnet.
An Druckmaschinen, die mit einem Drei-Trommel-Wendesystem arbeiten, sind die Messeinrichtungen an den Trommeln vorgesehen, die vor und nach der Speichertrommel angeordnet sind.

Nachteilig an diesen Lösungen ist, dass die Montage und die Justage der Messeinrichtung aufwendig ist und durch auftretende Zahnspiele Ungenauigkeiten in den Messergebnissen auftreten.

Außerdem ist diese Art der Anordnung der Messeinrichtung sehr teileaufwendig.

Aufgabe der Erfindung ist es, eine Anordnung von Messeinrichtungen für umstellbare Maschinenteile in Druckmaschinen zu schaffen, durch die die Messeinrichtung mit einfachen Mitteln montiert und justiert werden kann und genaue und reproduzierbare Messergebnisse liefert.

Erfindungsgemäß wird diese Aufgabe durch die Merkmale des 1. Anspruch gelöst.

Die Erfindung geht von der Erkenntnis aus, dass mindestens zwei Messeinrichtungen in Tandemanordnung zur Messung der Phasenlage verstellbarer Maschinenteile vorgesehen werden können. Voraussetzung ist, dass koaxial zueinander angeordnete Wellen vorhanden sind, die je mit einem stellbaren System und mit einer Messeinrichtung verbunden sind.
Der Rotor (Merkmalgeber) der Messeinrichtung ist dabei fest einer koaxial gelagerten Welle zugeordnet. Der Stator (Abtasteinheit) der Messeinrichtung ist dabei fest am Gehäuse angeordnet.
Die Vorteile einer derartigen Anordnung der Drehwinkelmesseinrichtung sind, dass mehrere Messeinrichtungen zentrisch über koaxial angeordnete Wellen einem rotierenden oder schwingenden System zugeordnet werden können. Die Ausrichtung der Messeinrichtung ist dadurch einfach zu handhaben und sie kann mit hoher Genauigkeit erfolgen. Der Einstellaufwand ist gering.

Anhand eines Ausführungsbeispieles soll nachfolgend die Erfindung näher erläutert werden.

In den dazugehörenden Zeichnungen zeigen
- Fig. 1:: ein Drei-Trommel-Wendesystem in einer Druckmaschine in Seitenansicht
- Fig. 2:: Speichertrommel in Längsansicht

Die Erfindung, die auf die Anordnung einer Messeinrichtung für die Messung und Auswertung der Phasenlage schwenkbarer Systeme in Druckmaschinen gerichtet ist, wird anhand eines Drei-Trommel-Wendesystems erklärt.

Fig. 1 zeigt das Drei-Trommel-Wendesystem in einer Bogendruckmaschine, die wahlweise im Schöndruck oder im Schön- und Widerdruck betrieben werden kann. Derartige Wendesysteme sind bekannt.

Das Drei-Trommel-Wendesystem besteht in Bogenförderrichtung gesehen aus einer Bogenführungstrommel 1 mit einfach-großem Durchmesser, aus einer Speichertrommel 2 mit doppelt-großem Durchmesser und der eigentlichen Wendetrommel 3 mit einfach-großem Durchmesser. Die Speichertrommel 2 ist mit einem Greifersystem 4 und mit einem Saugersystem 5 für die Führung von Vorder- und Hinterkante des Bogens auf der Speichertrommel 2 ausgestattet. Sauger- und Greifersystem 5,4 stellen schwenkbare Systeme von Maschinenteilen dar, deren Phasenlage nach Umstellhandlungen durch eine Drehwinkellagemesseinrichtung gemessen werden soll.

Fig. 2 zeigt eine Längsansicht der Speichertrommel 2, die mit ihrer Hohlwelle 6 beidseitig in der Seitenwand 7 gelagert ist. Über Segmente 11 des Trommelkörpers 12 sind die Greifersysteme 4 fest mit der Hohlwelle 6 verbunden. In der Hohlwelle 6 ist eine Welle 13 drehbar gelagert. Der Welle 13 ist über Saugerhalter 14 das Saugersystem 5 fest zugeordnet. Hohlwelle 6 und Welle 13 sind zueinander koaxial angeordnet.
Außerhalb der Seitenwand 7 ist auf der einen Seite der Druckmaschine ein Doppelzahnrad 8 vorgesehen, das aus einem festen Radkranz 8.1 und aus einem lösbaren Radkranz 8.2 besteht. Der lösbare Radkranz 8.2 ist lösbar fest am festen Radkranz 8.1 angeordnet. Der feste Radkranz 8.1 ist fest mit der Hohlwelle 6 und der lösbare Radkranz 8.2 ist fest mit der Welle 13 verbunden.
An der anderen Seite der Speichertrommel 2 ist die Drehwinkellagemesseinrichtung 15 vorgesehen, die folgenden Aufbau aufweist.
Die Drehwinkellagemesseinrichtung 15 besteht aus einer ersten und zweiten Messeinrichtung 23, 24, die in Reihe hintereinander angeordnet sind und einen gleichen Aufbau aufweisen. Die Messeinrichtung 23, 24 besteht aus einem Gehäuse 19, das fest an einem mit der Seitenwand 7 verbundenen Träger 18 angeordnet ist. Das Gehäuse 19 ist auf der Hohlwelle 6 bzw. auf der Welle 13 lose gelagert.

Jede Messeinrichtung 23, 24 weist eine Abtasteinheit 20 (Stator) auf, die fest am Gehäuse 19 angeordnet ist. Des Weiteren weisen die Messeinrichtungen 23, 24 einen Merkmalgeber 21 (Rotor) auf, der über eine Scheibe 22 mit der Hohlwelle 6 (erste Messeinrichtung 23) bzw. mit der Welle 13 (zweite Messeinrichtung 24) verbunden ist. Der Merkmalgeber 21 ist mit einer bekannten Kreisteilung mit einer Vielzahl von in radialer Richtung verlaufenden Markierungen auf. Die Abtasteinheit 20 ist mit Photoelementen bestückt, die der Abtastung der Markierungen auf dem Merkmalgeber 21 dient.

Die Ausgestaltung von Merkmalgeber 21 und Abtasteinheit 20 mit Strich-Markierungen und Photozelle ist eine Ausführung von mehreren Möglichkeiten der Ausgestaltung der Drehwinkellagemesseinrichtung 15.
Die über die Hohlwelle 6 mit dem Greifersystem 4 verbundene erste Messeinrichtung 23 dient der Auswertung der Phasenlage des Greifersystems 4; die über die Welle 13 mit dem Saugersystem 5 verbundene zweite Messeinrichtung 24 dient der Auswertung der Phasenlage des Saugersystems 5.
Ist eine Umstellhandlung (Betriebsartwechsel; Formateinstellung) am Wendesystem erforderlich, wird der lösbare Radkranz 8.2 vom festen Radkranz 8.1 getrennt und der lösbare Radkranz 8.2 angebremst. Nunmehr werden die Speichertrommel 2 und alle mit dem festen Radkranz 8.1 direkt bzw. indirekt verbundenen Zylinder verdreht.
Gleichzeitig erfolgt eine Phasenlageänderung des Greifer- und Saugersystems 4,5, die in der jeweiligen Messeinrichtung 23, 24 durch das Zusammenwirken von Abtasteinheit 20 und Merkmalgeber 21 gemessen und ausgewertet wird.
Haben die Systeme 4,5 die gewünschte Phasenlage eingenommen, wird die feste Verbindung des Doppelzahnrades 8 wieder hergestellt.

Die Erfindung ist nicht auf den Einsatz an Speichertrommeln 2 begrenzt.
Sie ist beispielsweise auch einsetzbar zur Bestimmung der Phasenlage von Zahnrädern und anderer verstellbarer Teile. Voraussetzung ist, dass zwei zueinander koaxial gelagerte Drehelemente - im Ausführungsbeispiel Hohlwelle 6 und Welle 13 - vorhanden sind, die die beiden Messeinrichtungen 23, 24 aufnehmen.
Bei drei zueinander koaxial gelagerten Drehelementen ist es auch denkbar, dass drei Messeinrichtungen 23, 24 hintereinander in Reihe angeordnet werden.

**Bezugszeichenaufstellung**
- 1: Bogenführungstrommel
- 2: Speichertrommel
- 3: Wendetrommel
- 4: Greifersystem, schwenkbares System
- 5: Saugersystem, schwenkbares System
- 6: Hohlwelle
- 7: Seitenwand
- 8: Doppelzahnrad
- 8.1: fester Radkranz
- 8.2: lösbarer Radkranz
- 11: Segment
- 12: Trommelkörper
- 13: Welle
- 14: Saugerhalter
- 15: Drehwinkellagemesseinrichtung
- 18: Träger
- 19: Gehäuse
- 20: Abtasteinheit, Stator
- 21: Merkmalgeber, Rotor
- 22: Scheibe
- 23: erste Messeinrichtung
- 24: zweite Messeinrichtung

## Patentansprüche

1. Anordnung von Messeinrichtungen an Bogenführungszylindern für umstellbare Maschinenteile in Druckmaschinen, die wahlweise im Schöndruck oder im Schön- und Widerdruck betrieben werden können, wobei beim Umstellen ein System der Maschinenteile zu einem weiteren System hinsichtlich der Phasenlage einstellbar und die Phasenlage der Maschinenteile mess- und auswertbar ist, wobei
mindestens zwei Messeinrichtungen (23,24) in Tandemanordnung vorgesehen sind, die Messeinrichtungen (23,24) mit den schwenkbaren Systemen (4,5) über koaxial zueinander gelagerten Wellen (6,13) verbunden sind und die Messeinrichtungen (23,24) Merkmalgeber (21) aufweisen, wobei der Merkmalgeber (21) der ersten Messeinrichtung (23) der mit dem Greifersystem (4) verbundenen Hohlwelle (6) und der Merkmalgeber (21) der zweiten Messeinrichtung (24) der mit dem Saugersystem (5) verbundenen Welle (13) zugeordnet ist.

2. Anordnung nach Anspruch 1, wobei die Messeinrichtungen (23,24) aus einer feststehenden Abtasteinheit (20) und dem der Welle (6,13) fest zugeordneten Merkmalgeber (21) bestehen.

3. Anordnung nach Anspruch 1, wobei die Messeinrichtung (23,24) in einem mit der Seitenwand (7) fest verbundenen und auf der Welle (6,13) gelagerten Gehäuse (19) angeordnet ist.

4. Anordnung nach Anspruch 2 und 3, wobei die Abtasteinheit (20) fest am Gehäuse (19) angeordnet ist.

5. Anordnung nach Anspruch 1, wobei drei Messeinrichtungen (23,24) in Tandemanordnung angeordnet sind.

6. Anordnung nach Anspruch 1, wobei die schwenkbaren Systeme (4,5) als Greifer- und Saugersysteme (4,5) ausgebildet sind.

## Claims

1. Arrangement of measuring devices at sheet guide cylinders for convertible machine parts in printing machines, which can be operated selectably in first forme printing or in first forme and perfecting printing, wherein for the conversion a system of the machine parts is settable to a further system with respect to the phase position and the phase position of the machine parts is measurable and evaluatable, wherein at least two measuring devices (23, 24) are provided in tandem arrangement, which measuring devices (23, 24) are connected with the pivotable systems (4, 5) by way of shafts (6, 13) mounted coaxially with respect to one another and the measuring devices (23, 24) comprise feature transmitters (21), wherein the hollow shaft (6) connected with the gripper system (4) is associated with the feature transmitter (21) of the first measuring device (23) and the shaft (13) connected with the sucker system (5) is associated with the feature transmitter (21) of the second measuring device (24).

2. Arrangement according to claim 1, wherein the measuring devices (23, 24) consist of a stationary scanning unit (20) and the feature transmitter (21) fixedly associated with the shafts (16, 13).

3. Arrangement according to claim 1, wherein the measuring device (23, 24) is arranged in a housing (19) fixedly connected with the side wall (7) and mounted on the shaft (6, 13).

4. Arrangement according to claim 2 and 3, wherein the scanning unit (20) is fixedly arranged at the housing (19).

5. Arrangement according to claim 1, wherein three measuring devices (23, 24) are arranged in tandem arrangement.

6. Arrangement according to claim 1, wherein the pivotable systems (4, 5) are constructed as gripper and sucker systems (4, 5).

## Revendications

1. Montage d'installations de mesure sur des cylindres de guidage de feuilles pour des pièces de machine, transformables dans des machines d'impression qui peuvent fonctionner au choix pour l'impression recto ou pour l'impression recto/verso, montage dans lequel :
- lors de la commutation d'un système de pièce de machine pour un autre système, on règle la phase et on mesure et on exploite la phase des pièces de machine,
- au moins deux installations de mesure (23, 24) sont montées en tandem, les installations de mesure (23, 24) étant reliées à des systèmes basculants (4, 5) par des arbres (6, 13) coaxiaux et les installations de mesure (23, 24) comportant des générateurs de repère (21),
- les générateurs de repère (21) de la première installation de mesure (23) étant associés au système de pinces (4) relié à l'arbre creux (6) et le générateur de repère (21) de la seconde installation de mesure (24), étant associé au système de ventouses (5) relié à l'arbre (13).

2. Montage selon la revendication 1,
**caractérisé en ce que**
les installations de mesure (23, 24) se composent d'une unité de détection (20), fixe, et du générateur de repère (21) associé de manière fixe à l'arbre (6, 13).

3. Montage selon la revendication 1,
**caractérisé en ce que**
l'installation de mesure (23, 24) est dans un boîtier (19) relié solidairement à la paroi latérale (7) et monté sur l'arbre (6, 13).

4. Montage selon les revendications 2 et 3,
**caractérisé en ce que**
l'unité de détection (20) est montée solidairement sur le boîtier (19).

5. Montage selon la revendication 1,
**caractérisé en ce que**
trois installations de mesure (23, 24) sont montées en tandem.

6. Montage selon la revendication 1,
**caractérisé en ce que**
les systèmes basculants (4, 5) sont réalisés sous la forme de systèmes de pinces et de ventouses (4, 5).
